# DEMANDE DE BREVET EUROPEEN

(11) **EP 0 397 598 A2**
(43) Date de publication de la demande: **14.11.1990**
(21) Numéro de dépôt: 90810332.8
(22) Date de dépôt: 01.05.1990
(51) Int. Cl.: E04C 1/40, E04C 2/26

(54) **Panneau préfabriqué**

(30) Priorité: 02.05.1989 CH 1654/89
(71) Demandeur: Ferrara, Santo, CH-1920 Martigny (CH)
(72) Inventeur: Manini, Francesco, CH-1920 Martigny (CH)
(74) Mandataire: Charbonnier, Georges R.

(57) **Abrégé**

Le panneau préfabriqué est composé d'une brique évidée (10), en terre cuite, et d'un revêtement extérieur (11), en plâtre.

Les cavités (12) de la brique (10) sont remplies de mousse de polyuréthane (15).

## Description

On connait des panneaux préfabriqués, utilisables notamment pour contruire des cloisons intérieures, qui sont composés d'une brique évidée, en terre cuite, et d'un revêtement extérieur en gypse.

Ces panneaux possèdent de nombreux avantages par rapport aux éléments préfabriqués traditionnels.

La présente invention a pour objet un panneau de ce type présentant des qualités supérieures aux panneaux connus.

Ce panneau est caractérisé par le fait qu'au moins une cavité de la brique est remplie d'un produit présentant des qualités physiques et/ou chimiques et/ou mécaniques et/ou thermiques complétant et/ou améliorant celles de la brique et de son revêtement.

Selon la nature et les caractéristiques du produit de remplissage, il est possible d'accroître considérablement les isolations thermique et/ou phonique, la résistance au feu, etc. etc. des panneaux connus.

Le dessin ci-annexé représente, schématiquement et à titre d'exemple, deux formes d'exécution de l'objet de l'invention.
La figure 1 est une vue en perspective cavalière de la première forme d'exécution.
La figure 2 est une vue semblable de la second forme d'exécution.

Le panneau préfabriqué représenté à la figure 1 est constitué par une brique creuse 10, en terre cuite,et par un revêtement extérieur 11, en plâtre.

La brique 10 comporte huit cavités 12 s'étendant longitudinalement d'une face extrème à l'autre.

Le revêtement 11 comporte à sa base et à sa partie supérieure une rainure longitudinale 13, respectivement une nervure longitudinale 14, de formes complémentaires.

Les huit cavités longitudinales 12 sont remplies de mousse de polyuréthane 15. Le remplissage de ces cavités peut être effectué de diverses manière, par exemple par injection.

Pour monter une cloison on superpose plusieurs panneaux, de préférence en quinconce, en emboîtant les rainures 13 et les nervures 14 correspondantes.

Le panneau représenté à la figure 1 et décrit ci-dessus représente une amélioration évidente par rapport aux panneaux connus de ce type résultant de la présence de mousse de polyuréthane au sein des briques 10.

Dans tous les cas, ce panneau permet de réduire fortement, voir de supprimer l'isolation entre le doublage et le mur de façade, et de réaliser ainsi des économies dans les surfaces habitables et dans le coût.

Dans la seconde forme d'exécution, représentée à la figure 2, et qui constitue une variante de la première, les cavités sont remplies de plâtre 16 ce qui confère au panneau des qualités d'isolation phonique et de résistance au feu remarquables.

L'invention n'est évidemment pas limitée aux deux formes d'exécution représentées.

En particulier, on pourrait utiliser d'autres produits de remplissage que ceux indiqués ci-dessus, en particulier d'autres mousses synthétiques ou des produits complexes ou contenant plusieurs composants mélangés, malaxés, broyés, de manière à conférer au panneau les qualités spécifiques requises pour son emploi dans telle ou telle circonstance, telle ou telle condition, c'est-à-dire un panneau réalisé sur mesure pour satisfaire simultanément les normes de bruit, d'isolation, de sécurité, etc.

En variante on pourrait concevoir de remplir les cavités 12 de la brique 10 non pas en injectant ou en coulant un produit malléable se durcissant après un certain laps de temps, mais en introduisant dans ces cavités des éléments solides sous une forme adéquate, par exemple des barreux , des lames, des bars de fer, éventuellement noyés dans du mortier, du ciment, ou du béton, etc.

Ces éléments pourraient présenter des structures complexes, par exemple des structures sandwich, etc.

## Revendications

1. Panneau préfabriqué composé d'une brique évidée (10) et d'un revêtement extérieur (11) en plâtre, caractérisé par le fait qu'au moins une des cavités (12) de la brique (10) est au moins partiellement remplie d'un produit (15,16)présentant des qualités physiques et/ou chimiques et/ou mécaniques et/ou thermiques complétant et/ou améliorant celles de la brique (10) et de son revêtement (12).

2. Panneau selon la revendication 1, caractérisé par le fait que ledit produit est une mousse synthétique (15).

3. Panneau selon la revendication 2, caractérisé par le fait que ladite mousse est de la mousse de polyuréthane (15).

4. Panneau selon la revendication 1, caractérisé par le fait que ledit produit est du plâtre (16).

5. Panneau selon la revendication 1, caractérisé par le fait que ledit produit comporte plusieurs composants, et/ou plusieurs éléments.

6. Panneau selon la revendication 5, caractérisé par le fait que lesdits éléments sont des éléments métalliques tels que, par exemple, des barres de fer noyées dans du mortier, du ciment ou du béton.
